# EUROPÄISCHE PATENTSCHRIFT

(11) **EP 1 073 819 B1**
(45) Veröffentlichungstag und Bekanntmachung des Hinweises auf die Patenterteilung: **04.10.2001**
(21) Anmeldenummer: 99907297.8
(22) Anmeldetag: 28.01.1999
(51) Int. Cl.: E05D 11/08

(54) **IN EIN SCHARNIER INTEGRIERTE KRAFTWAGENTÜRBREMSE MIT ÖFFNUNGSENDANSCHLAG**
MOTOR VEHICLE DOOR BRAKE WHICH HAS AN OPENING END STOP AND WHICH IS INTEGRATED IN A HINGE
FREIN POUR PORTIERE DE VOITURE, INTEGRE DANS UNE CHARNIERE, AVEC BUTEE DE FIN DE COURSE D'OUVERTURE

(30) Priorität: 21.04.1998 DE 19817739
(43) Veröffentlichungstag der Anmeldung: 07.02.2001
(73) Patentinhaber: ED. Scharwächter GmbH, 42855 Remscheid (DE)
(72) Erfinder: MORAWETZ, Richard, D-42289 Wuppertal (DE)
(74) Vertreter: Sparing, Rolf Klaus
(86) Internationale Anmeldenummer: DE9900253
(87) Internationale Veröffentlichungsnummer: WO9954581

(56) Entgegenhaltungen:
- EP-A- 0 816 610
- DE-A- 4 406 824
- US-A- 2 992 452

## Beschreibung

Die Erfindung betrifft eine in ein Scharnier integrierte Kraftwagentürbremse mit Öffnungsendanschlag nach dem Oberbegriff des Anspruchs 1.

Zum Zwecke des Abbremsens und Feststellens von Kraftwagentüren in bestimmten oder beliebigen Öffnungslagen werden üblicherweise Türeststeller eingesetzt, welche in einer Vielzahl von Ausführungsformen bekannt und gebräuchlich sind. Dabei zeichnet sich eine erste Bauart mit dem Türscharnier baulich vereinigter Türfeststeller durch die Anwendung einer C- oder U-förmig gebogenen, an der einen Scharnierhälfte bzw, einem vergleichbaren Teil festgelegten und mit einem an der anderen Scharnierhälfte bzw. einem vergleichbaren Teil befestigten Rastensegment zusammenwirkende Drehstabfeder aus, ist jedoch unabhängig von ihrer jeweiligen Ausrührungsform mit dem Nachteil behaftet, daß ihre Funktionsteile grundsätzlich freiliegend angeordnet sind und daher zunächst durch, wenn auch unbeabsichtigte, Lackaufträge beim Lackieren der Karosserie in ihrer Wirksamkeit beeinträchtigt werden können und ferner im Betrieb zu Verunreinigungen durch unvermeidlichen Abrieb und Schmutz führen.
Mit den gleichen Nachteilen sind auch all diejenigen Bauarten von Türfeststellern behaftet, bei denen ein mit dem einen Türanordnungsteil verbundenes Halteteil in ein am anderen Türanordnungsteil befestigtes Haltergehäuse eintaucht, da auch hier zumindest das Halteteil offenliegend angeordnet sein muß und daher naturgemäß den gleichen Beeinträchtigungen unterliegt wie die Funktionsteile der sog. Drehstabtürfeststeller. Eine dritte bekannte Bauart von insbesondere mit dem Türscharnier baulich vereinigten Türfeststellern zeichnet sich dadurch aus, daß die Halteteile in einer über das Türscharnier hinausragenden Verlängerung der Scharnierachse angeordnet sind. Bei Türfeststellern dieser Bauart besteht zwar grundsätzlich die Möglichkeit, die Funktionsteile des Türfeststellers durch ein zusätzliches Bauteil abzudecken und damit einen Teil der Nachteile der vorgenannten Bauarten von Türfeststellern zu beseitigen, was aber notwendigerweise zu einem erhöhten Herstellungs-und Montageaufwand führt. Zudem erfordern alle diese an ein Türscharnier angeschlossenen Ausgestaltungsformen von Türfeststellern einen erheblichen Bedarf an Einbauraum, der in den meisten Anwendungsfällen nicht zur Verfügung steht.
EP-A-0 816 610 beschreibt eine Bauart von in ein Scharnier integrierten Türfeststellern, welche insgesamt aus einem drehsicher mit einem der Türanordnungsteile verbundenen Zylindergehäuse und einem im Zylindergehäuse aufgenommenen, drehsicher mit den anderen Türanordnungsteil verbundenen Zylinderkern sowie wenigstens einem im einen Teil, Zylindergehäuse oder Zylinderkern, radial verstellbar angeordneten Eingriffsteil bestehen. Dieserart gestaltete und in ein Scharnier integrierte Türfeststeller zeichnen sich zwar durch eine kleinbauende Gestaltung und eine nahezu vollständige Abkapselung aus, sind aber mit dem Nachteil eines verhältnismäßig hohen Herstellungsaufwands behaftet.

Der Erfindung liegt die Aufgabe zugrunde, eine in ein Türscharnier integrierbare Türbremse bzw. ein mit einer integrierten Türbremse ausgestattetes Kraftwagentürscharnier dahingehend zu verbessern, daß die Türbremse unabhängig vom maximalen Türöffnungswinkel aus einer Mindestanzahl von Teilen besteht und bei Aufbringung hoher, über den Türöffnungswinkel hin zunehmend ansteigender Bremskräfte insgesamt möglichst kleinbauend sowie derart geschlossen ausgebildet ist, daß weder das Lackieren der Fahrzeugkarosserie noch der Betrieb der Fahrzeugtüre bzw. die Arbeitsweise der Türbremse zu einem Lack-oder Schmutzabrieb oder zu einer Funktionsbeeinträchtigung rühren können, und daß ferner ein zuverlässiger Öffnungsendanschlag für die Tür gewährleistet ist.

Diese Aufgabe wird erfindungsgemäß im wesentlichen dadurch gelöst, daß die Türbremse insgesamt aus wenigstens einem radial zur Scharnierachse ausgerichtet angeordneten und drehsicher mit einem der Scharnierflügel verbundenen, in einer zur Scharnierachse parallelen Ebene federnd elastisch verformbaren Eingriffsteil und wenigstens einer am Scharnierstift ausgebildeten, durch einen Endanschlag begrenzten Bremsfläche besteht, wobei die wenigstens eine am Scharnierstift ausgebildete und mit dem Eingriffsteil zusammenwirkende Bremsfläche eine Steigung in Richtung der Scharnierachse aufweist. Diese Türbremse zeichnet sich zunächst dadurch aus, daß zu ihrer Realisierung an einem Türscharnier lediglich ein zusätzliches Teil, nämlich das Eingriffsteil, erforderlich ist, und daß ferner durch die Ausnutzung einer federnd elastischen Verformbarkeit des Eingriffsteiles sehr hohe Bremskräfte aufgebracht werden können. Da bei der erfindungsgemäß gestalteten Türbremse die Bremskräfte ausschließlich in Richtung der Scharnierachse aufgebracht und abgestützt sind, eignet sich eine solche auf die Ausnutzung der federnd elastischen Verformbarkeit des Eingriffsteiles gestützte Türbremse zur Anwendung in Verbindung mit jeder beliebigen Art von Türscharnieren, also sowohl einschnittigen als auch zweischnittigen Türscharnieren. Darüber hinaus ermöglicht die erfindungsgemäße Türbremse einen weiten Bereich unterschiedlicher, auf der einen Seite der jeweiligen Scharnierform oder Scharnierart anpassbarer und auf der anderen Seite den erforderlichen Bremskräften entsprechend auslegbarer Ausgestaltungsformen.

In einer einfachen und in Verbindung mit jeder beliebigen Gestaltungsform eines Türscharnieres einsetzbaren Verwirklichungsform ist vorgesehen, daß die wenigstens eine mit dem federnd elastisch verformbaren Eingriffsteil zusammenwirkende Bremsfläche durch eine Stirnfläche einer im Scharnierstift ausgebildeten radialen Ausnehmung gebildet ist, wobei sich die radiale Ausnehmung im Scharnierstift lediglich über den zugelassenen Öffnungswinkel des Scharniers hin erstreckt. Eine solche durch eine ausschließlich axial wirkende Ausbildung der Türbremseinrichtung gekennzeichnete Kraftwagentürbremse ist ersichtlicherweise auch bei einem zweischnittigen Türscharnier realisierbar und vorteilhafterweise weiter dadurch gekennzeichnet, daß das Eingriffsteil durch ein am einen Scharnierflügel in radialer Ausrichtung zum Scharnierstift drehsicher gehaltertes und in die in diesem ausgebildete radiale Ausnehmung eingreifendes sowie in einer zur Scharnierachse parallelen Ebene federnd elastisch verformbares Element gebildet ist.

Fur die Ausbildung eines Öffnungsendanschlags der Kraftwagentür ist bei einer Kraftwagentürbremse der erfindungsgemäßen Bauweise vorgesehen, daß die beiden Flankenflächen des Eingriffsteiles in dessen mit der durch die eine Stirnfläche der radialen Ausnehmung im Scharnierstift gebildeten Bremsfläche zusammenwirkenden Bereich hin gleichsinnig und gleichmäßig zur Scharnierachse geneigt sind, und daß in Verbindung mit einer solchen Gestaltung der Flankenflächen des Eingriffsteils der Öffnungsendanschlag durch eine radial zur Scharnierachse gerichtete Begrenzungswandung der im Scharnierstift ausgebildeten radialen Ausnehmung gebildet ist.

Im Rahmen einer bevorzugten, vornehmlich für die Anwendung in Verbindung mit einem einschnittigen Türscharnier bestimmten Ausführungsform einer erfindungsgemäßen Kraftwagentürbremse ist vorgesehen, daß die Türbremse insgesamt innerhalb der Scharnieraugenhöhe des gegenüber dem Scharnierstift schwenkbaren Scharnierflügels angeordnet und das Eingriffsteil in einer radial zur Scharnierachse ausgerichteten taschenartigen Ausnehmung des schwenkbaren Scharnierflügels aufgenommen und abgestützt ist.

Zur Erzielung einer optimalen Bremskraft bei kleinstmöglicher Bauweise der Kraftwagentürbremse ist zweckmäßigerweise vorgesehen, daß die beiden Stirnflächen der im Scharnierstift ausgebildeten radialen Ausnehmung zur Bildung zweier einander gegenüberliegender Bremsflächen in Türöffnungsrichtung zueinander konvergierend in Achsrichtung der Scharnierachse ansteigend ausgebildet sind, und daß jeder der beiden Bremsflächen eine in einer zur Scharnierachse parallelen Ebene federnd elastisch verstellbare Stirnfläche des Eingriffsteiles zugeordnet ist. Durch diese Maßnahme wird bei geradlinig und glattflächiger Ausbildung der die Bremsflächen bildenden Stirnflächen der Ausnehmung im Scharnierstift eine hohe, mit zunehmendem Türöffnungswinkel kontinuierlich ansteigende Bremskraft erzielt, ohne daß sich dadurch die erforderliche Baugröße der Türbremse nennenswert ändern würde.
Eine dieser Gestaltungsform der Bremsflächen zugeordnete Ausbildung des Eingriffsteiles zeichnet sich dadurch aus, daß das Eingriffsteil durch einen einteiligen, sich über die gesamte Höhe der radialen Ausnehmung im Scharnierstift hin erstreckenden, im wesentlichen zungenförmigen Formkörper gebildet ist, welcher zur Erreichung einer federnd elastischen Verstellbarkeit seiner mit den Bremsflächen zusammenwirkenden Eingriffsbereiche mit einer mittig angeordneten, in einer quer zur Scharnierachse verlaufenden Ebene ausgerichteten Schlitzausnehmung versehen ist. Das Eingriffsteil ist somit zweckmäßigerweise im wesentlichen U-förmig gestaltet, wobei die außenliegenden Flankenflächen seiner Profilschenkel die mit den Bremsflächen zusammenwirkenden Bremskörper bilden und als solche zur Aufbringung der erforderlichen Bremskraft der durch die konvergierend gerichtete Steigung der Bremsflächen bedingten Verringerung der Höhe der radialen Ausnehmung im Scharnierstift entsprechend gegensinnig verformt bzw. ausgelenkt werden.

Im Interesse eine möglichst weitgehenden Integrierung der Türbremse in das Scharnier ist in weiterer Ausgestaltung der Erfindung zweckmäßigerweise noch vorgesehen, daß die das Eingriffsteil aufnehmende, radial zur Scharnierachse ausgerichtete taschenartige Ausnehmung des schwenkbaren Scharnierflügels mittels eines Deckelteils abgeschlossen ist, wobei ein der Befestigung des Deckelteils zugeordneter Schraubenbolzen zugleich eine Bohrungsausnehmung im Eingriffsteil durchgreift.

Ein über die Lebensdauer des Scharnieres und damit der Türbremse hin praktisch völlig verschleiß-und geräuschloser Gang wird bei einer Kraftwagentürbremse der bevorzugten Ausführungsform im wesentlichen dadurch erreicht, daß die Scharnierlagerung und die in dieser angeordnete Türbremse mit einer einmaligen Lebensdauerschmierung ausgestattet sind. Eine zur Sicherstellung einer solchen Lebensdauerschmierung geeignete Gestaltungsform des Türscharnieres sieht nach einer zweckmäßigen Einzelausgestaltung vor, daß in Verbindung mit einer den Scharnierstift übergreifenden haubenartigen Ausbildung des Scharnierauges des dem Scharnierstift gegenüber schwenkbaren und das Eingriffsteil enthaltenden Scharnierflügels am Scharnierstift ein radial ausladender Bund ausgebildet ist, welcher die offene Seite des Scharnierauges übergreift und daß das den Scharnierstift haubenartig übergreifende Scharnierauge des schwenkbaren Scharnierflügels vermittels einer zwischen seine offene Stirnseite und den radial ausladenden Bund des Scharnierstiftes eingeschaltete Dichtscheibe abgedichtet ist.

In einer abgewandelten, der Erzielung nicht linear ansteigender Bremskräfte einer in ein Türscharnier integrierten Kraftwagentürbremse zugeordneten Gestaltungsform der vorstehend aufgezeigten erfindungsgemäßen Bauart von Kraftwagentürbremsen kann jedoch auch vorgesehen sein, daß die beiden einander gegenüberliegenden, durch die beiden Stirnflächen der radialen Ausnehmung des Scharnierstifts gebildeten Bremsflächen ausgehend von ihrem der Schließlage der Türe zugeordneten Ende zu ihrem der Öffnungsendlage der Türe zugeordneten Endes hin eine diskontinuierliche Steigung aufweisen.

Schließlich kann sich eine vorteilhafte Weiterbildung eines mit einer erfindungsgemäßen Kraftwagentürbremse ausgestatteten Türscharnieres noch dadurch auszeichnen, daß der drehsicheren Festlegung des Scharnierstiftes am anderen Scharnierflügel ein einen zugehörigen Längenabschnitt des Scharnierstiftes aufnehmendes im wesentlichen haubenartig gestaltetes und mit einer Hirt-Verzahnung ausgestattetes Scharnierauge des anderen Scharnierflügels, sowie eine die Hirt-Verzahnung im Eingriff haltende, die Stirnwand des haubenförmigen Scharnierauges durchgreifende Schraube zugeordnet sind.

Die Erfindung ist in der nachfolgenden Beispielsbeschreibung anhand eines in der Zeichnung dargestellten Ausführungsbeispieles im einzelnen beschrieben.
- Fig. 1: zeigt eine Seitenansicht eines mit einer integrierten Türbremse ausgestatteten Türscharniers.
- Fig. 2: zeigt eine Draufsicht auf ein Scharnier gemäß Fig. 1.
- Fig. 3: zeigt, einen Längsschnitt durch das Scharnier entlang der Linie III - III in Fig. 2.
- Fig. 4: zeigt, einen Querschnitt durch das Türscharnier entlang der Linie IV-IV in Fig. 1.
- Fig. 5: zeigt eine Abwicklung der Grundrißform der radialen Ausnehmung im Scharnierstift.
- Fig. 6: zeigt eine Diagrammdarstellung des Verlaufs der Bremskräfte über den Türöffnungswinkel hin.

Bei der im Ausführungsbeispiel gezeigten, in ein Türscharnier integrierten Ausführungsform einer Kraftwagentürbremse besteht das Türscharnier aus einer ersten, am einen Türanordnungsteil anzuschlagenden Scharnierhälfte 1 und einer zweiten, am anderen Türanordnungsteil anzuschlagenden Scharnierhälfte 2 sowie einem Scharnierstift 3. Der Scharnierstift 3 ist dabei mittels eines diesen durchgreifenden Schraubenbolzens 4 gegen die Stirnwand 5 eines insgesamt etwa becherförmig gestalteten Scharnierauges 6 der Scharnierhälfte 1 verspannt. Zur drehsicheren Verbindung des Scharnierstifts 3 mit der Scharnierhälfte 1 ist das Scharnierauge 6 innenseitig mit einer Hirt-Verzahnung versehen und weist der Scharnierstift 3 über einen Teil seiner Eingriffslänge hin eine komplementäre Profilierung auf. Die Türbremse umfaßt einen radial zur Scharnierachse 7 ausgerichtet angeordneten und drehsicher in dem Scharnierflügel 2 festgelegten, in einer zur Scharnierachse 7 parallelen Ebene federnd elastisch verformbaren Eingriffsteil 8 und zwei am Scharnierstift 3 ausgebildete, durch einen Endanschlag 9 begrenzte Bremsflächen 10 und 11, wobei die am Scharnierstift 3 ausgebildeten und mit dem Eingriffsteil 8 zusammenwirkenden Bremsflächen 10 und 11 durch die einander gegenüberliegenden Stirnflächen einer radial in diesen eingebrachten, vorzugsweise durch Ausfräsen erzeugten Ausnehmung 12 im Scharnierstift gebildet sind und gegensinnig gerichtet jeweils eine Steigung in Richtung der Scharnierachse 7 aufweisen. Die gegensinnig gerichteten Steigungen der Bremsflächen 10 und 11 sind von dem der Schließlage der Türe zugeordneten Ende der radialen Ausnehmung 12 ausgehend zu deren dem maximalen Öffnungswinkel der Türe zugeordneten Ende hin gegeneinander konvergierend geradlinig und glattflächig ausgebildet, wie dies insbesondere aus der Darstellung der Figur 5 ersichtlich ist. Der Öffnungsendanschlag der Kraftwagentüre ist bei der gezeigten Ausführungsform einer Kraftwagentürbremse in der Weise gestaltet, daß die beiden Flankenflächen 13 und 14 des Eingriffsteiles 8 in dessen mit den durch die Stirnflächen 10 und 11 der radialen Ausnehmung 12 im Scharnierstift 3 gebildeten Bremsflächen zusammenwirkenden Bereichen hin gleichsinnig und gleichmäßig zur Scharnierachse 7 geneigt sind und daß in Verbindung damit der den maximal zugelassenen Türöffnungswinkel bestimmende Öffnungsendanschlag 9 durch eine radial zur Scharnierachse 7 gerichtete Begrenzungswandung 15 der im Scharnierstift 3 ausgebildeten radialen Ausnehmung 12 gebildet ist. Das Eingriffsteil 8 ist in der gezeigten Ausführungsform als einfaches Formteil, insbesondere einfacher Materialzuschnitt ausgebildet und in einer radial zur Scharnierachse 7 ausgerichteten taschenartigen Ausnehmung 16 des schwenkbaren Scharnierflügels 2 aufgenommen und abgestützt, das Eingriffsteil weist zwei jeweils einer der beiden Bremsflächen 10 und 11 zugeordnete und in einer zur Scharnierachse 7 parallelen Ebene federnd elastisch verstellbare Eingriffsbereiche 17 und 18 auf. Das Eingriffsteil 8 ist in der gezeigten Ausführungsform durch einen einteiligen sich über die gesamte Höhe der radialen Ausnehmung 12 im Scharnierstift 3 hin erstreckenden, im Wesentlichen zungenförmigen Formkörper gebildet und zur Erreichung einer federnd elastischen Verstellbarkeit seiner mit den Bremsflächen 10 und 11 zusammenwirkenden Eingriffsbereiche 17 und 18 mit einer mittig angeordneten, in einer quer zur Scharnierachse 7 verlaufenden Ebene ausgerichteten Schlitzausnehmung 19 versehen. Die das Eingriffsteil aufnehmende radial zur Scharnierachse 7 ausgerichtete taschenartige Ausnehmung 16 des schwenkbaren Scharnierflügels 2 ist mittels eines Deckelteils 20 abgeschlossen. Ein der Befestigung des Deckelteils 20 an der Stirnseite des Scharnierflügels 2 zugeordneter Schraubenbolzen 21 durchgreift zugleich eine Bohrungsausnehmung 22 im Eingriffsteil 8. Das Scharnierauge 23 des dem Scharnierstift 3 gegenüber schwenkbaren Scharnierflügels 2 ist den Scharnierstift 3 übergreifend haubenartig ausgebildet. Ferner ist am Scharnierstift 3 ein zwischen die beiden Scharnieraugen 6 und 23 der beiden Scharnierflügel 1 und 2 eingreifender, radial ausladender Bund 24 ausgebildet, an welchem die offene Seite 25 des den Scharnierstift 3 haubenartig übergreifende Scharnierauges 23 des schwenkbaren Scharnierflügels 2 vermittels einer zwischen seine offene Stirnseite 25 und den radial ausladenden Bund 24 des Scharnierstiftes 3 eingeschalteten Dichtscheibe 26 abgedichtet ist. Die Scharnierlagerung und die in dieser angeordnete Türbremse sind ferner mit einer aus der Zeichnung im Einzelnen nicht ersichtlichen, einmaligen Lebensdauerschmierung ausgestattet.
Aus der in Fig. 6 gezeigten Diagrammdarstellung des Verlaufs der von der vorstehend beschriebenen Ausführungsform einer Türbremse über den Türöffnungswinkel hin aufgebrachten Bremskräfte wird insbesondere ersichtlich, daß auch bei einer geradlinigen, kontinuierlich und gleichmäßig ansteigenden Auslegung der Steigung der beiden Bremsflächen der Türbremse ein mit zunehmendem Türöffnungswinkel überproportionaler Anstieg der Bremskräfte in Türöffnungsrichtung erreicht werden kann. Ferner ist in der Diagrammdarstellung aufgezeigt, daß die von der Türbremse aufgebrachten Bremskräfte beim Schließen der Türe ausgehend von einem der Öffnungsendlage der Tür zugeordneten Maximalwert zunächst sehr schnell abfallen, was den Bedienungskomfort der Tür erhöht.

## Patentansprüche

1. In ein Scharnier integrierte Kraftwagentürbremse mit Öffnungsendanschlag (9), wobei das Scharnier aus zwei mittels eines Scharnierstifts (3) gelenkig untereinander verbundenen, wechselweise an einem der beiden Türanordnungsteile, Tür oder Türsäule anschlagbaren Schamierflügeln (1, 2) besteht und der Scharnierstift (3) drehsicher mit dem einen Scharnierflügel (1) verbunden und drehbar im Schamierauge (23) des anderen Scharnierflügels (2) aufgenommen ist, wobei die Türbremse wenigstens ein gegen einen der Scharnierflügel (2) abgestütztes Eingriffsteil (8) sowie wenigstens ein diesem zugeordnetes und gegen den anderen Scharnierflügel (1) abgestütztes Brems- oder Anschlagteil umfasst,
**dadurch gekennzeichnet,**
**daß** die Türbremse insgesamt aus wenigstens einem radial zur Scharnierachse (7) ausgerichtet angeordneten und drehsicher mit einem der Scharnierflügel (1, 2) verbundenen, in einer zur Scharnierachse (7) parallelen Ebene federnd elastisch verformbaren Eingriffsteil (8) und wenigstens einer am Scharnierstift (3) ausgebildeten, durch einen Endanschlag (9) begrenzten Bremsfläche (10, 11) besteht, wobei die wenigstens eine am Scharnierstift (3) ausgebildete und mit dem Eingriffsteil (8) zusammenwirkende Bremsfläche (10, 11) eine Steigung in Richtung der Scharnierachse (7) aufweist.

2. Kraftwagentürbremse nach Anspruch 1, **dadurch gekennzeichnet, daß** die wenigstens eine mit dem federnd elastisch verformbaren Eingriffsteil (8) zusammenwirkende Bremsfläche durch eine Stirnfläche (10, 11) einer im Scharnierstift (3) ausgebildeten radialen Ausnehmung (12) gebildet ist, wobei sich die radiale Ausnehmung (12) im Scharnierstift (3) lediglich über den zugelassenen Öffnungswinkel des Scharniers hin erstreckt.

3. Kraftwagentürbremse nach Anspruch 2, **dadurch gekennzeichnet, daß** das Eingriffsteil (8) durch ein am einen Scharnierflügel (2) in radialer Ausrichtung zum Scharnierstift (3) drehsicher gehaltertes und in die in diesem ausgebildete radiale Ausnehmung (12) eingreifendes sowie in einer zur Scharnierachse (7) parallelen Ebene federnd elastisch verformbares Element gebildet ist.

4. Kraftwagentürbremse nach Anspruch 2 oder 3, **dadurch gekennzeichnet, daß** zwei Flankenflächen (13, 14) des Eingriffsteils (8) in dessen mit der durch die eine Stirnfläche (10, 11) der radialen Ausnehmung (12) im Scharnierstift (3) gebildeten Bremsfläche zusammenwirkenden Bereich hin gleichsinnig und gleichmäßig zur Scharnierachse (7) geneigt sind.

5. Kraftwagentürbremse nach einem der Ansprüche 2 bis 4, **dadurch gekennzeichnet, daß** der Öffnungsendanschlag (9) durch eine radial zur Schamierachse (7) gerichtete Begrenzungswandung (15) der im Scharnierstift (3) ausgebildeten radialen Ausnehmung (12) gebildet ist.

6. Kraftwagentürbremse nach einem der Ansprüche 2 bis 5, **dadurch gekennzeichnet, daß** insgesamt zwei Stirnflächen (10, 11) der im Scharnierstift ausgebildeten radialen Ausnehmung (12) zur Bildung zweier einander gegenüberliegender Bremsflächen in Türöffungsrichtung zueinander konvergierend in Achsrichtung der Scharnierachse (7) ansteigend ausgebildet sind, und **daß** jeder der insgesamt zwei Bremsflächen (10, 11) ein in einer zur Scharnierachse (7) parallelen Ebene federnd elastisch verstellbarer Eingriffsbereich (17, 18) des Eingriffsteils (8) zugeordnet ist

7. Kraftwagentürbremse nach Anspruch 6, **dadurch gekennzeichnet, daß** das Eingriffsteil (8) durch einen einteiligen, sich über die gesamte Höhe der radialen Ausnehmung (12) im Scharnierstift (3) hin erstreckenden, im wesentlichen zungenförmigen Formkörper gebildet ist, welcher zur Erreichung einer federnd elastischen Verstellbarkeit seiner mit den Bremsflächen zusammenwirkenden Eingriffsbereiche (17, 18) mit einer mittig angeordneten, in einer quer zur Schamierachse (7) verlaufenden Ebene ausgerichteten Schlitzausnehmung (19) versehen ist.

8. Kraftwagentürbremse nach einem der Ansprüche 1 bis 7, **dadurch gekennzeichnet, daß** die wenigstens eine Bremsfläche (10, 11) ausgehend von ihrem der Schließlage der Türe zugeordneten Ende zu ihrem der Öffungsendlage der Türe zugeordneten Ende hin eine diskontinuierliche Steigung aufweist.

9. Kraftwagentürbremse nach einem der Ansprüche 1 bis 8, **dadurch gekennzeichnet, daß** die Türbremse insgesamt innerhalb der Scharnieraugenhöhe des gegenüber dem Scharnierstift (3) schwenkbaren Scharnierflügels (2) angeordnet und das Eingriffsteil (8) in einer radial zur Schamierachse (7) ausgerichteten, taschenartigen Ausnehmung (16) des schwenkbaren Scharnierflügels (2) aufgenommen und abgestützt ist.

10. Kraftwagentürbremse nach Anspruch 9, **dadurch gekennzeichnet, daß** die das Eingriffsteil (8) aufnehmende, radial zur Scharnierachse ausgerichtete, taschenartige Ausnehmung (16) des schwenkbaren Scharnierflügels (2) mittels eines Deckelteils (20) abgeschlossen ist, wobei ein der Befestigung des Deckelteils (20) zugeordneter Schraubenbolzen (21) zugleich eine Bohrungsausnehmung (22) im Eingriffsteil (8) durchgreift.

11. Kraftwagentürbremse nach einem der Ansprüche 1 bis 10, **dadurch gekennzeichnet, daß** in Verbindung mit einer den Scharnierstift (3) übergreifenden, haubenartigen Ausbildung des Scharnierauges (23) des dem Scharnierstift (3) gegenüber schwenkbaren und das Eingriffsteil (8) enthaltenden Scharnierflügels (2) am Scharnierstift (3) ein radial ausladender Bund (24) ausgebildet ist, welcher die offene Seite des Scharnierauges (23) übergreift.

12. Kraftwagentürbremse nach Anspruch 11, **dadurch gekennzeichnet, daß** das den Scharnierstift (3) haubenartig übergreifende Schamierauge (23) des schwenkbaren Scharnierflügels mittels einer zwischen seine offene Stirnseite (25) und den radial ausladenden Bund (24) des Scharnierstifts (3) eingeschaltete Dichtscheibe (26) abgedichtet ist.

13. Kraftwagentürbremse nach Anspruch 11 oder 12, **dadurch gekennzeichnet, daß** das den Scharnierstift (3) haubenartig übergreifende Scharnierauge (23) des schwenkbaren Scharnierflügels (2) mit einer einmaligen Lebensdauerschmierung ausgestattet ist.

14. Kraftwagentürbremse nach einem der Ansprüche 1 bis 13, **dadurch gekennzeichnet, daß** der drehsicheren Festlegung des Scharnierstifts (3) am einen Scharnierflügel (1) ein einen zugehörigen Längenabschnitt des Scharnierstifts (3) aufnehmendes, im wesentlichen haubenartig gestaltetes und mit einer Hirt-Verzahnung ausgestattetes Scharnierauge (6) des einen Scharnierflügels (1) sowie eine die Hirt-Verzahnung im Eingriff haltende, die Stirnwand (5) des haubenförmigen Scharnierauges (6) durchgreifende Schraube (4) zugeordnet sind.

## Claims

1. Motor-vehicle door brake which is integrated in a hinge and has an opening end stop (9), the hinge comprising two hinge wings which are connected together in an articulated manner by means of a hinge pin (3) and can be fixed alternately to one of the two door assembly parts, door or door pillar (1,2), and the hinge pin (3) being connected in a rotationally secure manner to the one hinge wing (1) and being held rotatably in the gudgeon of the other hinge wing (2), and the door brake comprising at least one engagement part (8) which is supported against one of the hinge wings (2), and also at least one braking or stop part which is assigned to the said engagement part and is supported against the other hinge wing (1),
**characterized in**
**that** the door brake as a whole comprises at least one engagement part (8) which is arranged aligned radially with respect to the hinge axis (7), is connected in a rotationally secure manner to one of the hinge wings (1, 2) and can be deformed in a resiliently elastic manner in a plane parallel to the hinge axis (7) and that said door brake comprises at least one braking surface (10, 11) which is formed on the hinge pin (3) and is bounded by an end stop (9), the at least one braking surface (10, 11) which is formed on the hinge pin (3) and interacts with the engagement part (8) having a rising slope in the direction of the hinge axis (7).

2. Motor-vehicle door brake according to claim 1, **characterized in that** the at least one braking surface which interacts with the engagement part (8), which can be deformed in a resiliently elastic manner, is formed by an end surface (10, 11) of a radial recess (12) formed in the hinge pin (3), the radial recess (12) in the hinge pin (3) only extending over the permitted opening angle of the hinge.

3. Motor-vehicle door brake according to claim 2, **characterized in that** the engagement part (8) is formed by an element which is held in a rotationally secure manner and aligned radially with respect to the hinge pin (3) on the one hinge wing (2) and engages in the radial recess (12) formed in the said hinge pin (3) and also can be deformed in a resiliently elastic manner in a plane parallel to the hinge axis (7).

4. Motor-vehicle door brake according to claim 2 or 3, **characterized in that** two flank surfaces (13, 14) of the engagement part (8) are inclined in the same direction and uniformly towards the hinge axis (7) in the region of the said engagement part (8) which interacts with the braking surface formed in the hinge pin (3) by the one end surface (10, 11) of the radial recess (12).

5. Motor-vehicle door brake according to one of claims 2 to 4, **characterized in that** the opening end stop (9) is formed by a boundary wall (15), of the radial recess (12), which is formed in the hinge pin (3), said boundary wall (15) being directed radially with respect to the hinge axis (7).

6. Motor-vehicle door brake according to one of claims 2 to 5, **characterized in that** a total of two end surfaces (10, 11) of the radial recess (12) formed in the hinge pin (3) are designed such that they rise in the axial direction of the hinge axis (7) and such that they converge towards each other in the door opening direction in order to form two mutually opposite braking surfaces, and **in that** each of the totally two braking surfaces (10, 11) is assigned an engagement region (17, 18) of the engagement part (8), the said engagement region (17, 18) being adjustable in a resiliently elastic manner in a plane parallel to the hinge axis (7).

7. Motor-vehicle door brake according to claim 6, **characterized in that** the engagement part (8) is formed by a one-piece, essentially tongueshaped moulded body which extends over the entire height of the radial recess (12) in the hinge pin (3) and which is provided with a slotted recess (19) which is arranged centrally and is aligned in a plane running transversely to the hinge axis (7), so that its engagement regions (17, 18) interacting with the braking surfaces can be adjusted in a resiliently elastic manner.

8. Motor-vehicle door brake according to one of claims 1 to 7, **characterized in that** the at least one braking surface (10, 11) has a discontinuous rising slope starting from its end assigned to the closed position of the door and proceeding as far as its end assigned to the opening end position of the door.

9. Motor-vehicle door brake according to one of claims 1 to 8, **characterized in that** the door brake as a whole is arranged within the gudgeon height of the hinge wing (2) which can be pivoted with respect to the hinge pin (3), and the engagement part (8) is held and supported in a pocket-like recess (16) of the pivotable hinge wing (2), said pocket-like recess (16) being aligned radially with respect to the hinge axis (7).

10. Motor-vehicle door brake according to claim 9, **characterized in that** the pocket-like recess (16) in the pivotable hinge wing (2), which recess holds the engagement part (8) and is aligned radially with respect to the hinge axis, is closed by means of a cover part (20), a screw bolt (21) assigned to the fastening of the cover part (20) simultaneously reaching through a hole recess (22) in the engagement part (8).

11. Motor-vehicle door brake according to one of claims 1 to 10, **characterized in that** a radially projecting collar (24) which engages over the open side of the gudgeon (23) is formed at the hinge pin (3) in conjunction with a hood-like design of the gudgeon (23), said hood-like design engaging over the hinge pin (3), said gudgeon (23) of that hinge wing (2) which can be pivoted with respect to the hinge pin (3) and contains the engagement part (8).

12. Motor-vehicle door brake according to claim 11, **characterized in that** the gudgeon of the pivotable hinge wing, which gudgeon engages over the hinge pin in a hood-like manner, is sealed by means of a sealing washer (26) which is inserted between its open end side (25) and the radially projecting collar (24) of the hinge pin (3).

13. Motor-vehicle door brake according to claim 11 or 12, **characterized in that** the gudgeon (23) of the pivotable hinge wing (2), which gudgeon (23) fits over the hinge pin (3) in a hood-like manner, is provided with one-off lifetime lubrication.

14. Motor-vehicle door brake according to one of claims 1 to 13, **characterized in that** the rotationally secure fixing of the hinge pin (3) on the one hinge wing (1) is assigned a gudgeon (6) of the one hinge wing (1), which gudgeon (6) holds an associated longitudinal section of the hinge pin (3), is of essentially hood-like design and is provided with Hirth-type serrations, and is also assigned a screw (4) which keeps the Hirth-type serrations in engagement and reaches through the end wall (5) of the hood-shaped gudgeon (6).

## Revendications

1. Frein pour portière de voiture, intégré dans une charnière, avec butée de fin de course d'ouverture **(9),** la charnière étant constituée de deux ailes de charnière **(1,2),** susceptibles d'être montées sur l'une ou l'autre des deux parties de montage de portière, portière ou colonne de portière, reliées ensemble de façon articulée au moyen d'une tige de charnière **(3)** et la tige de charnière **(3)** étant reliée de façon assujettie en rotation à l'une des ailes de charnière **(1)** et logée, de façon à pouvoir tourner dans l'oeil de charnière **(23)** de l'autre aile de charnière **(2),** le frein de portière comprenant au moins une partie de mise en prise **(8),** prenant appui contre l'une des ailes de charnière **(2),** ainsi qu'au moins une partie de frein ou de butée, lui étant associée, et prenant appui contre l'autre aile de charnière **(1),**
**caractérisé en ce que**,
le frein de portière est constitué globalement d'au moins une partie de mise en prise **(8)**, orientée radialement par rapport à l'axe de charnière **(7)** et reliée de façon assujettie en rotation à l'une des ailes de charnière **(1, 2),** déformable élastiquement à la façon d'un ressort dans un plan parallèle à l'axe de charnière **(7)** et d'au moins une surface de freinage **(10, 11)** réalisée sur la tige de charnière **(3),** délimitée par une butée de fin de course **(9),** là au moins une surface de freinage **(10, 11),** réalisée sur la tige de charnière **(3)** et coopérant avec la partie de mise en prise **(8),** présentant une pente orientée dans la direction de l'axe de charnière **(7).**

2. Frein pour portière de voiture selon la revendication 1, **caractérisé en ce que** là au moins une surface de freinage, coopérant avec la partie de mise en prise **(8)**, déformable élastiquement à la façon d'un ressort est formée de la face frontale **(10, 11)** d'un évidement radial **(12)** ménagé dans la tige de charnière **(3),** l'évidement radial **(12)** s'étendant dans la tige de charnière **(3),** uniquement sur la valeur d'angle d'ouverture admise de la charnière.

3. Frein pour portière de voiture selon la revendication 2, **caractérisé en ce que** la partie de mise en prise **(8)** est formée par un élément, déformable élastiquement, à la façon d'un ressort, dans un plan parallèle à l'axe de charnière **(7),** maintenu de façon assujettie-en rotation sur une aile de charnière **(2),** en orientation radiale par rapport à la tige de charnière **(3),** et s'engageant dans l'évidement radial **(12)** ménagé dans celle-ci.

4. Frein pour portière de voiture selon la revendication 2 ou 3, **caractérisé en ce que** deux faces de flanc **(13, 14)** de la partie de mise en prise **(8),** dans sa zone coopérant avec la surface de freinage, formée par d'une face frontale **(10, 11)** de l'évidement radial **(12)** ménagé dans la tige de charnière **(3)**, sont inclinées dans le même sens et également fortement par rapport à l'axe de charnière **(7)**.

5. Frein pour portière de voiture selon l'une des revendications 2 à 4, **caractérisé en ce que** la butée de fin de course d'ouverture **(9)** est formée par une paroi de délimitation **(15),** orientée radialement par rapport à l'axe de charnière **(7),** de l'évidement radial **(12)** ménagé dans la tige de charnière **(3)**.

6. Frein pour portière de voiture selon l'une des revendications 2 à 5, **caractérisé en ce que** deux faces frontales **(10, 11)** de l'évidement radial **(12),** ménagé dans la tige de charnière, sont réalisées pour former deux surfaces de freinage placées mutuellement en regard dans la direction d'ouverture de la porte, en montant en convergeant l'une vers l'autre dans la direction axiale de l'axe de charnière **(7),** et **en ce qu'**à chacune des deux surfaces de freinage **(10,11)** est associée une zone de mise en contact **(17, 18),** réglable élastiquement à la façon d'un ressort dans un plan parallèle à l'axe de charnière **(7)**, de la partie de mise en prise **(8)**.

7. Frein pour portière de voiture selon la revendication 6, **caractérisé en ce que** la partie de mise en prise **(8)** est formée par un corps profilé sensiblement en forme de languette, réalisé d'une seule pièce, s'étendant sur toute la hauteur de l'évidement radial **(12)** ménagé dans la tige de charnière **(3) ;** corps profilé qui, pour obtenir une capacité de réglage, élastique à la façon d'un ressort, de ces zones de mise en contact **(17, 18)** coopérant avec les surfaces de freinage, est muni d'un évidement en forme de fente **(19)** disposé centralement, orienté dans un plan perpendiculaire par rapport à l'axe de charnière **(7)**.

8. Frein pour portière de voiture selon l'une des revendications 1 à 7, **caractérisé en ce que** là au moins une surface de freinage **(10, 11)** présente une pente évoluant de façon discontinue, en partant de son extrémité servant à la position de fermeture des portières, vers son extrémité servant à la position d'ouverture des portières.

9. Frein pour portière de voiture selon l'une des revendications 1 à 8, **caractérisé en ce que** le frein de portière est disposé globalement dans les limites de la hauteur d'oeil de charnière de l'aile de charnière **(2),** susceptible de pivoter par rapport à la tige de charnière **(3),** et la partie de mise en prise **(8)** est logée et retenue dans un évidement **(16),** du genre d'une poche, orienté radialement par rapport à l'axe de charnière **(7)**, de l'aile de charnière **(2)** susceptible de pivoter.

10. Frein pour portière de voiture selon la revendication 9, **caractérisé en ce que** l'évidement **(16)** du genre d'une poche, recevant la partie de mise en prise **(8),** orienté radialement par rapport à l'axe de charnière, de l'aile de charnière **(2)** susceptible de pivoter, est fermé au moyen d'une partie formant couvercle **(20),** une vis **(21),** servant à la fixation de la partie de couvercle **(20),** traversant en même temps un logement en forme de perçage **(22)** ménagé dans la partie de mise en prise **(8).**

11. Frein pour portière de voiture selon l'une des revendications 1 à 10, **caractérisé en ce que**, en liaison avec une configuration du genre d'une hotte, entourant la tige de charnière **(3)** de l'oeil de charnière **(23)** de l'aile de charnière **(2)** susceptible de pivoter par rapport à la tige de charnière **(3)** et contenant la partie de mise en prise **(8)**, est réalisée sur la tige de charnière **(3)** une collerette **(24)** radialement en porte-à-faux, couvrant la face ouverte de l'oeil de charnière **(23).**

12. Frein pour portière de voiture selon la revendication 11, **caractérisé en ce que** l'oeil de charnière **(23),** entourant à la façon d'une hotte la tige de charnière **(3)** de l'aile de charnière susceptible de pivoter, est fermée, de façon étanche, à l'aide d'une rondelle d'étanchéité **(26),** interposée entre la face frontale **(25)** ouverte et la collerette **(24),** en porte-à-faux radial, de la tige de charnière **(3).**

13. Frein pour portière de voiture selon la revendication 11 ou 12, **caractérisé en ce que** l'oeil de charnière **(23),** entourant à la façon d'une hotte la tige de charnière **(3),** de l'aile de charnière **(2)** susceptible de pivoter est muni d'une lubrification à vie ne pouvant être régénérée.

14. Frein pour portière de voiture selon l'une des revendications 1 à 13, **caractérisé en ce qu'**à la fixation, assujettie en rotation, de la tige de charnière **(3)** sur une aile de charnière **(1)** sont associés un oeil de charnière **(6),** logeant un tronçon de longueur afférent de la tige de charnière **(3)**, réalisé sensiblement du genre d'une hotte et muni d'une denture d'engrènement Hirt, l'oeil de charnière **(6)** appartenant à une aile de charnière **(1),** et une vis **(4),** maintenant en prise la denture d'engrènement Hirt, traversant la paroi frontale **(5)** de l'oeil de charnière **(6)** en forme de hotte.
